# FASCICULE DE BREVET EUROPEEN

(11) **EP 1 743 344 B1**
(45) Date de publication et mention de la délivrance du brevet: **23.12.2009**
(21) Numéro de dépôt: 05733600.0
(22) Date de dépôt: 28.03.2005
(51) Int. Cl.: G21K 1/00

(54) **PROCEDE ET APPAREILLAGE POUR COMMUNIQUER A DISTANCE EN UTILISANT DES NUCLEIDES ISOMERES.**
NUKLEARISOMERE VERWENDENDES FERNKOMMUNIKATIONSVERFAHREN UND -GERÄT
REMOTE COMMUNICATION METHOD AND DEVICE USING NUCLEAR ISOMERS

(30) Priorité: 13.04.2004 FR 0403904
(43) Date de publication de la demande: 17.01.2007
(73) Titulaire: E-QUANTIC COMMUNICATIONS, F-03190 Givarlais (FR)
(72) Inventeur: DESBRANDES, Robert, F-03190 GIVARLAIS (FR); VAN GENT, Daniel Lee, BATON ROUGE, Louisiana 70816 (US)
(86) Numéro de dépôt international: PCT/EP2005/051405
(87) Numéro de publication internationale: WO 2005/112041

(56) Documents cités:
- US-A- 3 484 613
- COLLINS C B ET AL: "[gamma] emission from the 31-yr isomer of <178>Hf induced by X-ray irradiation" PHYSICAL REVIEW C (NUCLEAR PHYSICS) APS THROUGH AIP USA, vol. 61, no. 5, 2000, pages 054305/1-7, XP002304282 ISSN: 0556-2813
- GISIN N ET AL: ".Long Distance Quantum Teleportation" OPTICS & PHOTONICS NEWS OPT. SOC. AMERICA USA, vol. 14, no. 12, décembre 2003 (2003-12), page 39, XP008051513 ISSN: 1047-6938
- JULSGAARD B ET AL: "Experimental long-lived entanglement of two macroscopic objects" NATURE NATURE PUBLISHING GROUP UK, vol. 413, no. 6854, 27 septembre 2001 (2001-09-27), pages 400-403, XP002342852 ISSN: 0028-0836 cité dans la demande
- WEINFURTER H ET AL: "Quantum communication and entanglement" 2000 IEEE INTERNATIONAL SYMPOSIUM ON CIRCUITS AND SYSTEMS. EMERGING TECHNOLOGIES FOR THE 21ST CENTURY. PROCEEDINGS (IEEE CAT NO.00CH36353) PRESSES POLYTECH. UNIV. ROMANDES LAUSANNE, SWITZERLAND, vol. 2, 2000, pages 236-239 vol.2, XP002342853 ISBN: 0-7803-5482-6
- BOUWMEESTER D ET AL: "Experimental quantum teleportation" NATURE MACMILLAN MAGAZINES UK, vol. 390, no. 6660, 11 décembre 1997 (1997-12-11), pages 575-579, XP002342854 ISSN: 0028-0836
- BENNETT C H ET AL: "Teleporting an unknown quantum state via dual classical and Einstein-Podolsky-Rosen channels" PHYSICAL REVIEW LETTERS USA, vol. 70, no. 13, 29 mars 1993 (1993-03-29), pages 1895-1899, XP002342855 ISSN: 0031-9007

## Description

### Domaine technique :

Certains nucléides possèdent un état métastable. Ces états sont des isomères, c'est à dire des états excités du noyau de l'atome. Les isomères retournent à leur état fondamental par transition isomérique en émettant un rayonnement gamma. La transition isomérique, comme la conversion interne, ne donne pas lieu à un changement de numéro atomique. Dans son état normal, un isomère retourne à son état fondamental avec une loi exponentielle comme les autres éléments radioactifs. Cette loi exponentielle est généralement caractérisée par la demi-vie de l'élément radioactif. La demi-vie est reliée à la probabilité de désexcitation par la formule : $P = LN \left(2\right) / λ$
P, probabilité de désintégration par minutes ;
LN, logarithme naturel ;
λ, demi-vie en minutes.

Par exemple, la demi-vie de l'indium 115^{m} normal est de 268 minutes. La probabilité de désexcitation d'un noyau par minutes est de 0,00258 ce qui représente une chance sur 387 par minute. Par indium 115^{m} normal, on désigne l'isomère excité classiquement.

Il existe en effet plusieurs façons d'exciter un nucléide susceptible d'avoir un état métastable. Il peut être excité par irradiation neutronique ou simplement provenir de la désintégration d'un noyau plus lourd. L'excitation des nucléides isomères peut également avoir lieu par transition isomérique inverse due à une irradiation de rayons gamma d'énergie suffisante.

Il est connu des hommes de l'art que la désexcitation de l'isomère peut être accélérée par irradiation X ou gamma. Dans cette invention cette propriété sera utilisée.

L'invention, dont la mise en oeuvre sera détaillée dans la suite, exploite des propriétés anticipées par la Mécanique Quantique selon lesquelles deux ou plusieurs particules intriquées conservent une liaison quantique lorsqu'elles sont séparées par une distance quelconque, liaison quantique qui est instantanée dans le même référentiel.

De nombreux articles et ouvrages existent sur le sujet de l'intrication. Ci-dessous sont listés les principaux :
[1.] Einstein A., Podolski B., Rosen N ., «Can Quantum Mechanical Description of Physical Reality Be Considered Complete», Physical Review, 47, (1935),pp. 777-780.
[2.] Bell J. S., «Speakable and Unspeakable in Quantum Mechanics», New York, Cambridge University Press, 1993.
[3.] Aspect A., « Trois tests expérimentaux des inégalités de Bell par mesure de corrélation de polarisation de photons», Thèse de Doctorat d'Etat, Université de Paris Orsay, 1er Février 1983.
[4.] Townsend P. D., Rarity J. G., Tapster P. R., «Single-Photon Interference in 10 km Long Optical-Fiber», lectronics etters, V; 29, p. 634, 1993.
[5.] Le Bellac M., « Physique Quantique », EDP/Sciences/CNRS, 2003, voir « Etats Intriqués », p. 165-201.
[6.] Aczel A. D., «ENTANGLEMENT: The Greatest Mystery in Physics», John Wiley & Sons, LTD, Chichester, W. Sussex, England, 2003.
[7.] Aczel A. D., «ENTANGLEMENT : The Unlikely Story of How Scientists, Mathematicians, and Philosophers Proved Einstein's Spookiest Theory», A Plume Book, Sept. 2003.
[8.] Shimony A., «The Reality of the Quantum World", Scientific American, p. 46, Jan 1998.
[9.] Greestein G., Zajonc A. G., «The Quantum Challenge: Modern Research on the Foundations of Quantum Mechanics», Jones and Barlett, Sudbury, MA, USA, 1997.
[10.] Herbert Nick, "Quantum Reality", Anchor Book, NY, 1985.
[11.] Carroll M. J., Bird, D. G., et al., « Photoexcitation of nuclear Isomers by (γ,γ') reactions », Physical Review C, 43, 3, p. 1238-1245.
[12.] Magniez F. « Cryptographie Quantique », Mémoire magistère, ENS-Cachan, mai 1993.
[13.] Muller, A., Breguet J., Gisin N., "Experimental Demonstration of Quantum Cryptography using Polarized Photons in Optical-Fiber over more than 1 KM", Europhysics Letters,V. 23, p. 383, 1993.
[14.] Sudbury Tony, « Instant Teleportation », Nature, V. 362, pp. 586-587, 1993.
[15.] Nairz O., Arndt M., Zeilinger A., « Experimental Nonlocality Proof of Quantum Teleportation and Entanglement Swapping », Physical Review Letters, V.88, p; 017903, 2002.
[16.] Julsgaard B., Kozhekin A., and Polzik E; S., « Experimental long-lived entanglement of two macroscopic objects », Nature, 413, 400-403" (2001).
[17.] Olariu S. et Olariu A., « Induced emission of γ radiation from isomeric nuclei », Physical Review C, 58, 1, (July 1998).
[18.] (Cité durant l'examen) Duan et al., "Long-distance quantum communication with atomic ensembles and linear optics", Nature, Vol. 414 - 22 Novembre 2001, pages 413-418.
[19] Collins et al., «gamma emission from the 31-yz isomer of <178>Hf induced by X-ray irradiation» - Physical Review C, 61, 5 (2000), pages 054305/1-7.

### Technique antérieure :

La technique d'intrication de photons est utilisée en cryptographie. Celle-ci permet de transmettre des messages entre deux correspondants. La détection des messages par une tierce personne est immédiatement connue des correspondants, Une liaison classique reste cependant nécessaire pour décoder les messages.

### Exposé de l'invention :

La présente invention concerne un procédé et un appareillage pour communiquer à distance en utilisant des nucléides isomères.

La technique d'intrication des nucléides contenus dans des objets macroscopiques qui est utilisée dans cette invention pour la communication à distance n'est pas connue de l'homme de l'art.

La présente invention consiste à irradier par la méthode décrite ci-dessous et simultanément, deux ou plusieurs échantillons d'un même élément et susceptibles d'avoir un état métastable. Lorsque cette irradiation est causée par des rayons gamma émis par le même noyau et en cascade, la demi-vie varie avec le temps au lieu d'être constante. Un phénomène analogue mais encore plus important est obtenu avec les gamma produits par Bremsstrahlung par des accélérateurs de particules. Ce phénomène est attribué à l'intrication des noyaux métastables irradiés. On considérera d'abord deux échantillons : Après irradiation ; les deux échantillons sont alors séparés dans l'espace. L'un des échantillons que nous appellerons « maître » est excité à l'aide de rayons X ou gamma alors que l'autre, 1'« esclave », est placé sur un détecteur de rayons gamma. La stimulation du « maître » provoque la désexcitation de 1'« esclave » qui est mesurée par le détecteur de rayons gamma. Cette invention est généralisée à une pluralité d'échantillons irradiés ensembles, chaque échantillon pouvant être « maître » et / ou « esclave » dans des mises en oeuvre successives de l'invention. La stimulation d'au moins un échantillon « maître » provoque les désexcitations de un ou plusieurs échantillons « esclaves » qui sont mesurées par des détecteurs de rayons gamma associés aux échantillons « esclaves ». Compte tenue de la nature quantique de la transmission, il n'y a pas de procédé connu d'interférence entre le ou les échantillons « maîtres » et le ou les échantillons « esclaves ». Le ou les échantillons irradiés ensembles sont les seuls à pouvoir recevoir instantanément le ou les signaux d'un ou des échantillons « maîtres » quelles que soient les distances séparant les échantillons.

Des mises en oeuvre de l'invention ont été faites avec une source de cobalt 60 dont chaque noyau a la caractéristique d'émettre en cascade deux rayons gamma avec l'énergie suffisante pour exciter l'indium 115. D'autres mises en oeuvre de l'invention ont été faites en excitant l'indium 115 avec des rayons gamma en provenance d'un accélérateur linéaire compact. Le spectre gamma s'étend de 0 à 6 MeV, mais est centré sur 1,5 MeV, c'est à dire que, en majorité, deux, trois ou quatre rayons gamma sont émis en cascade par le même électron, lorsque l'accélérateur utilise des électrons. Lors des cascades certains des rayons gamma, X ou optiques émis sont intriqués. La présente invention fait usage de rayons gamma intriqués pour exciter les noyaux isomères. Ces rayons gamma proviennent, comme indiqué précédemment, de réactions nucléaires telles que la désintégration du cobalt 60 ou du phénomène de Bremsstrahlung dans les accélérateurs de particules.

On mesure l'activité gamma en particulier pour l'énergie de la transition isomérique sur l'échantillon esclave. Un schéma de cette mise en oeuvre est illustré sur la figure 1. Une enceinte (1) de 3 mm de cuivre, 15 cm de plomb et 12 mm d'acier contient le compteur de gamma (10) et l'échantillon esclave (8) qui émet des gamma (9) naturellement. A une distance de 12 m (7), l'échantillon maître (4) est irradié par la source de fer 55 (2) qui émet des rayons gamma et des rayons X (3). La stimulation bien connue des hommes de l'art se produit et des rayons gamma supplémentaires (5) sont émis par l'échantillon maître (4). Simultanément, la stimulation de l'échantillon maître provoque une émission supplémentaire de l'échantillon esclave (8) bien qu'il soit à l'intérieur de son épais blindage et à 12 m de l'échantillon maître.

La figure 2 est un exemple de mesures faites sur des feuilles d'indium à 99,999% de pureté, irradiées préalablement et simultanément pendant 20 minutes avec un accélérateur linéaire compact. La source de rayon X et gamma, du fer 55, a été placée pendant 5 minutes sur l'échantillon maître, noté « OUI » puis retirée pendant 5 minutes, noté « NON » et ainsi de suite. Les mesures de la figure 2 représentent le comptage total pendant les 5 minutes d'irradiation du maître, les 5 minutes sans irradiation et ainsi de suite. Un important signal sur l'esclave est obtenu pendant les périodes d'irradiation du maître, sauf la dernière période pour laquelle pas de signal a été obtenu. Les mêmes expériences faites avec la source de cobalt 60 donnent des résultats identiques mais à peine supérieurs au bruit.

### Description sommaire des dessins et tableau:

La figure 1 représente schématiquement le principe de la méthode utilisée dans l'invention pour communiquer à distance.
La figure 2 représente un exemple de résultat expérimental obtenu avec deux échantillons d'Indium 115 irradiés avec les rayons gamma d'un accélérateur linéaire compact. Dans cet essai, les échantillons sont séparés de 12 m.
La figure 3 illustre un mode de mise en oeuvre de l'invention avec une source radioactive et une pluralité de pairs d'échantillons.
La figure 4 illustre un mode de mise en oeuvre de l'invention avec un accélérateur de particules et une pluralité de pairs d'échantillons placés sur un seul disque.
La figure 5 illustre un mode de mise en oeuvre de l'invention avec un accélérateur de particules et une pluralité de pairs d'échantillons placés sur deux disques superposés. Le tableau 1 énumère une liste des principaux noyaux nucléaires ayant un état métastable avec leur symbole, abondance, demi-vie et émission de rayons gamma.

### Manières de réaliser l'invention :

Des manières de réaliser l'invention sont décrites ci-dessous. Cependant il est précisé que la présente invention peut être réalisée de différentes façons. Ainsi, les détails spécifiques mentionnés ci-dessous ne doivent pas être compris comme limitant la réalisation, mais plutôt comme une base descriptive pour supporter les revendications et pour apprendre à l'homme du métier l'usage de l'invention présente, dans pratiquement la totalité des systèmes, structures ou manières détaillés appropriés

La présente invention peut être mise en oeuvre avec des nucléides de différentes demi-vies. En effet, les demi-vies des nucléides métastables utilisables pour cette invention s'étendent de 1 microseconde à 50 ans. Le tableau 1 donne une liste des principaux nucléides qui ont un état métastable. Leur symbole, abondance, demi-vie en excitation ordinaire et énergie de transition isomérique sont mentionnés. Les échantillons excités peuvent être transportés sur de larges distances et attendre de longues périodes, si leur demi-vie le permet, en étant toujours susceptibles d'être désexcités.

Les mises en oeuvre de l'invention qui sont rapportées concernent un maître et un esclave, mais un maître peut désexciter une pluralité d'esclaves si une pluralité d'échantillons ont été excités ensemble. De même, un esclave peut recevoir un signal de n'importe quel maître. L'action se produit quelle que soit la distance ou les matériaux qui séparent maître et esclave.

Le procédé selon l'invention consiste à irradier à l'aide de rayons gamma deux ou plusieurs échantillons d'un élément possédant un état métastable d'une durée de demi-vie allant moins d'une seconde à plusieurs années. Les rayons gamma utilisés pour l'excitation des échantillons doivent provenir soit d'une désintégration en cascade dans le cas d'un isotope radioactif, soit d'un effet de Bremsstrahlung dans lequel la même particule émet plusieurs gamma.

Par exemple, une émission en cascade est fournie par le cobalt 60. Les rayons gamma émis doivent avoir une énergie suffisante pour effectuer une transition isomérique inverse, c'est à dire de faire passer le noyau de son état fondamental à l'état métastable. Dans le cas de l'indium 115, par exemple, l'énergie nécessaire du seuil d'excitation est de 1080 keV, condition qui est remplie par les deux rayons gamma du cobalt 60. L'un des gamma a une énergie de 1173 keV avec 99,90% chance de se produire, et l'autre 1332 keV 99,98% chance de se produire. Nous avons bien une cascade car les deux gamma sont émis à 0,713 picoseconde (10⁻¹² s) d'intervalle en moyenne.

Dans le cas d'une irradiation par les rayons gamma de Bremsstrahlung d'un accélérateur linéaire de particules, par exemple d'électrons, l'énergie des gamma doit à nouveau être supérieure au seuil d'excitation de l'élément choisi.

Par exemple, un accélérateur linéaire compact peut émettre un rayonnement gamma très focalisé avec un spectre d'énergie gamma de 0 à 6 MeV. Si l'énergie de tous les électrons avant de rencontrer la cible de tungstène est de 6 MeV, chaque électron émet en moyenne quatre gamma de 1,5 MeV (1500 keV) dans une très rapide succession comparable à une cascade. La cascade de gamma de l'accélérateur est, comme le montre l'expérience, plus efficace pour effectuer les travaux décrits dans cette invention.

Selon un mode particulier de l'invention représenté sur la figure 3 qui concerne une irradiation par source radioactive émettant des gamma en cascade, les échantillons à irradier sont placés par couple ou plusieurs sur un plateau (11) qui présente les groupes d'échantillons (12) en succession devant un piston (16) qui les introduit en face d'une source radioactive (14) par l'orifice (15) à l'aide du piston. La source est placée dans un épais blindage de plomb et d'acier (17). Un axe (18) connecte le plateau à un moteur pas à pas (19) commandé par une minuterie (20). Le temps d'irradiation est réglé pour chaque groupe d'échantillons à l'aide d'une minuterie (21) qui actionne une vanne pneumatique (22) pour obtenir la réponse optimale d'activation. Dans le cas de l'indium 115, avec une source de 111000 GBq (3000 Ci), plusieurs heures d'excitation sont nécessaires.

Selon un autre mode de réalisation de l'invention, schématisé sur la figure 4, les groupes d'échantillons (23) sont placés sur un plateau tournant(24). Ce plateau est supporté par un axe (25) et connecté à un moteur pas à pas (26), lui-même commandé par une minuterie (27). Les groupes d'échantillons sont présentés l'un après l'autre devant le faisceau de rayons X d'un accélérateur linéaire compact (28) par exemple. Un « fantôme » (29) rempli d'eau arrête les rayons gamma non absorbés. En général les accélérateurs ne peuvent pas fonctionner en permanence. Un certain nombre d'unités de temps d'irradiation, par exemple de 5 minutes, sera appliqué à chaque échantillon pour obtenir l'excitation optimale à l'aide d'une minuterie (30). Dans le cas de l'indium 115, une excitation de 20 minutes avec un accélérateur linéaire compact suffit pour avoir un rapport signal sur bruit satisfaisant.

Un ensemble ordonné de couples indépendants d'échantillons peuvent également être irradiés, comme le montre la figure 5. Sur cette figure, les couples d'échantillons sont disposés sur deux disques, le disque maître (31) et le disque esclave (32), lors des irradiations. Les autres éléments de la figure 5 sont identiques à ceux de la figure 4. Ces disques peuvent alors être éloignés à n'importe quelle distance et exploités par stimulation de désexcitation modulée de chaque échantillon ordonné du disque maître et la réception de cette modulation par l'échantillon correspondant du disque esclave, permet ainsi la transmission d'un message complexe. Si plusieurs échantillons, placés dans plusieurs disques, sont excités ensembles au lieu d'un simple couple de disques, le message peut être transmis simultanément à plusieurs disques esclaves. D'autres supports que des disques peuvent être utilisés. Par exemple des plaquettes présentées en translation devant le générateur de gamma émis en cascade. Les appareillages décrits précédemment sont des exemples de réalisation. D'autres moyens pour présenter les échantillons à l'irradiation peuvent être employés sans sortir du cadre de l'invention.

Les groupes d'échantillons maîtres-esclaves à irradier sont des solides en feuille ou en poudre, des liquides ou des gaz (cas du Xénon par exemple) qui contiennent une proportion d'un ou de plusieurs isotopes par exemple mentionnés sur le tableau 1. Les échantillons peuvent être aussi des alliages, des mélanges ou des composés de chimiques incorporant une proportion d'un ou de plusieurs isotopes du tableau 1. Les échantillons d'un même groupe peuvent être de nature différente, par exemple l'un en poudre et l'autre en feuille. Un ou plusieurs des échantillons d'un même groupe peuvent également être transformés physiquement ou chimiquement après irradiation, l'échantillon esclave sous forme de poudre ou de gaz peut être incorporé dans une molécule porteuse injectable par exemple. L'isomère, un sel ou une molécule contenant l'isomère peut également être mis en solution dans l'échantillon. Une pluralité d'isomères peut être employée dans cette solution.

Les mesures de gamma dus à la transition isomérique de l'esclave lors de la stimulation du maître peuvent être effectuées avec les instruments classiques de l'homme de l'art. Un instrument courant est le détecteur à cristaux de germanium fonctionnant à basse température. Afin de minimiser les effets des rayons cosmiques, du radon et des parasites ambiants, l'échantillon esclave peut être placé dans un containeur avec des parois de cuivre, plomb et acier, localisé à une grande distance de l'échantillon maître (12 m dans la mise en oeuvre rapportée). Un analyseur multi-canal doit pouvoir se caler sur la radiation caractéristique de l'isomère choisi. Par exemple, dans le cas de l'indium 115^{m}, les gamma dans la raie 336,2 keV sont comptés. Il est également possible que les progrès de la technique permettent de mesurer la radiation de 336,2 keV sans avoir un containeur spécial.

Une modulation temporelle des stimulations de désexcitation, comme le montre l'exemple de la figure 2, peut être utilisée pour envoyer un message composé de « oui » et de « non », c'est à dire de 1 et de 0 en langage binaire, sur un ou une pluralité d'échantillons. Des mises en oeuvre de l'invention avec des modulations plus complexes telles qu'une modulation en amplitude ou en fréquence des stimulations de désexcitation peuvent également être utilisées. Selon les techniques de stimulation des isomères connues, on peut choisir le rayonnement optimal pour stimuler un isomère particulier. En conséquence, l'échantillon maître contenant un mélange d'isomères peut être excité sélectivement. Chaque isomère représente donc dans ce cas un « canal » particulier de transmission. Lorsque l'isomère émet, naturellement ou lors de la stimulation à distance, des gamma de plusieurs énergie, les mesures faites pour chaque énergie permettent d'améliorer le niveau signal sur bruit.

L'invention inclut les procédés, dispositifs et utilisations suivants :
Procédé 1 pour communiquer ou commander une désexcitation à distance en utilisant des nucléides isomères, dans lequel:
   - on prépare deux ou plusieurs échantillons contenant au moins un nucléide isomère ayant un état métastable par irradiation au moyen soit d'une source de rayons gamma émis en cascade, soit d'un générateur de rayons gamma provenant du Bremsstrahlung de particules accélérées, avec une énergie suffisante pour exciter ledit nucléide isomère à son état métastable,
   - on provoque la stimulation modulée de la désexcitation par irradiation X ou gamma de l'un ou plusieurs des échantillons précédant, le ou les maîtres,
   **caractérisé en ce que** l'on obtient une désexcitation modulée supplémentaire des autres échantillons, les esclaves, lors de la stimulation modulée de la désexcitation du ou des échantillons maîtres, indépendamment des distances séparant les échantillons, et des milieux séparant ces échantillons ou dans lesquels ils sont placés.
Procédé 2 selon le procédé 1 **caractérisé en ce que** l'on utilise des échantillons contenant au moins un nucléide isomère ayant un état métastable d'une durée de demi-vie de moins d'une seconde à plusieurs années, par exemple: Niobium (93Nb41m), Cadmium (111Cd48m), Cadmium (113Cd48m), Césium (135Ce55m), Indium (115In49m), Etain (117Sn50m), Etain (119Sn50m), Tellure (125Te52m), Xénon (129Xe54m), Xénon (131Xe54m), Hafnium (178Hf72m), Hafnium (179Hf72m), Iridium (193Ir77m), Platine (195Pt78m).
Procédé 3 selon l'un des procédés 1 ou 2 **caractérisé en ce que** l'on utilise des échantillons contenant plusieurs nucléides isomères excités dont la réponse gamma de chacun d'eux est mesurée simultanément.
Procédé 4 selon l'un des procédés 1, 2 ou 3 **caractérisé en ce que** l'on utilise des échantillons contenant au moins un nucléide isomère excité dont la réponse gamma est composée d'une pluralité de raies mesurées simultanément.
Procédé 5 selon l'un des procédés 1, 2, 3 ou 4 **caractérisé en ce que** l'on utilise des échantillons sous différentes formes physiques ou sous différentes formes chimiques. Procédé 6 selon l'un des procédés 1, 2, 3, 4 ou 5 **caractérisé en ce que** l'on utilise un groupe d'échantillons dont l'un au moins a subi une transformation physique ou chimique après irradiation.
Procédé 7 selon l'un des procédés 1, 2, 3, 4, 5 ou 6 **caractérisé en ce que** l'on utilise une stimulation modulée en amplitude d'au moins un échantillon maître.
Procédé 8 selon l'un des procédés 1, 2, 3, 4, 5, 6 ou 7 **caractérisé en ce que** l'on utilise une stimulation modulée dans le temps d'au moins un échantillon maître.

Dispositif 9 de mise en oeuvre selon l'un quelconque des procédés 1 à 8 caractérisé en ce qu'il comprend :
- Un appareillage d'excitation irradiant deux ou plusieurs échantillons contenant au moins un nucléide isomère ayant un état métastable au moyen soit d'une source de rayons gamma émis en cascade, soit d'un générateur de rayons gamma provenant du Bremsstrahlung de particules accélérées, avec une énergie suffisante pour exciter ledit nucléide isomère à son état métastable,
- un ou des appareillages de stimulation modulée désexcitant par irradiation X ou gamma l'un ou plusieurs des échantillons irradiés précédemment, le ou les maîtres,
- un ou des appareillages de détection mesurant les rayons gamma émis par un ou plusieurs des autres échantillons irradiés précédemment, le ou les esclaves.

Dispositif 10 selon le dispositif 9 **caractérisé en ce que** les échantillons de chaque groupe sont disposés sur un seul support dans l'appareillage d'excitation, étant par la suite séparés et positionnés en relation entre eux dans le ou les appareillages de stimulation modulée et dans le ou les appareillages de détection.

Dispositif 11 selon le dispositif 9 **caractérisé en ce que** les échantillons de chaque groupe sont disposés sur une pluralité de supports dans l'appareillage d'excitation, les supports étant par la suite séparés et positionnés en relation synchrone entre eux dans le ou les appareillages de stimulation modulée et dans le ou les appareillages de détection.

Dispositif 12 selon l'un des dispositifs 9, 10 ou 11 **caractérisé en ce que** les groupes d'échantillons sont agencés selon un ordonnancement défini permettant la transmission de messages complexes.

Utilisation selon l'un quelconque des procédés 1 à 8 pour transmettre à distance des informations, notamment des signaux de secours.

### Possibilités d'applications industrielles :

Cette invention résout donc un problème technique de transmission d'information, pour l'instant très sommaire, mais néanmoins de grande nouveauté.

Différentes applications industrielles sont immédiatement envisageables, signaux de secours, de télécommandes, d'acquisition de données, dans les mines, les fonds marins (robots et sous-marins), dans les forages, dans le domaine spatial en particulier à très grandes distances, etc.

Des applications médicales sont également possibles en stimulant à distance le produit selon l'invention, dont un échantillon esclave a été disposé près ou dans l'organe à traiter.

### Tableaux :

**TABLEAU 1**

| Nucléide | Symbole | Abondance % | Demi-vie | Gamma keV |
|---|---|---|---|---|
| Niobium | 93Nb41 | 100 | 16.3 a | 31.8 |
| Cadmium | 111Cd48 | 12.8 | 48.54 m | 396.2 |
| Cadmium | 113Cd48 | 12.2 | 14.1 a | 263.5 |
| Césium | 135Ce | - | 53 m | 846/786 |
| Indium | 115In49 | 95.7 | 4.48 h | 336.2 |
| Tin | 117Sn50 | 7.7 | 13.6 a | 314.6 |
| Tin | 119Sn50 | 8.6 | 293 j | 60.5 |
| Tellure | 125Te52 | 7.1 | 57.4 j | 144.8 |
| Xénon | 129Xe54 | 26.5 | 8.8 j | 238.1 |
| Xénon | 131Xe54 | 21.2 | 11.8 j | 163.9 |
| Hafnium | 178Hf72 | 27.3 | 31 a | 574/..../93 |
| Hafnium | 179Hf72 | 13.6 | 25 j | 453/..../122 |
| Iridium | 193Ir77 | 62.7 | 10.5 j | 80.2 |
| Platinum | 195Pt78 | 33.8 | 4 j | 259.3 |

| | | | | |
|---|---|---|---|---|
| m: minutes, h: heures, j: jours, a: années. | | | | |

## Revendications

1. Système d'échantillons « intriqués » comprenant au moins une sorte de nucléides isomères dans lequel au moins un desdits nucléides isomères est excité à au moins un état métastable qui se désexcite en émettant des rayons gamma, **caractérisé en ce que** des groupes de deux ou plusieurs noyaux excités, dudit ou desdits nucléides isomères excités desdits échantillons, sont intriqués entre eux et sont répartis dans tout ou partie desdits échantillons, appelés par la suite par convention échantillons « intriqués », lesdits échantillons « intriqués » (4, 8) pouvant être séparés dans l'espace (7) et présentant des liaisons quantiques entre certains des noyaux excités desdits nucléides isomères excités contenus dans ces échantillons séparés.

2. Système d'échantillons « intriqués » selon la revendication 1 dans lequel lesdits échantillons « intriqués » contiennent lesdits noyaux excités d'au moins une sorte desdits nucléides isomères excités ayant au moins un état métastable d'une durée de demi-vie de une microseconde à 50 ans, par exemple Niobium (93Nb41m), Cadmium (111Cd48m), Cadmium (113Cd48m), Césium (135Ce55m), Indium (115In49m), Etain (117Sn50m), Etain (119Sn50m), Tellure (125Te52m), Xénon (129Xe54m), Xénon (131Xe54m), Hafnium (178Hf72m), Hafnium (179Hf72m), Iridium (193Ir77m), ou encore Platine (195Pt78m), lesdits échantillons « intriqués » pouvant être transportés sur de larges distances et attendre de longues périodes, si leur demi-vie le permet, en étant toujours susceptibles d'être désexcités.

3. Système d'échantillons « intriqués » selon la revendication 1 dans lequel lesdits échantillons « intriqués » sont sous n'importe quelle forme physique ou chimique, par exemple des solides en feuille ou en poudre, des liquides ou des gaz (cas du Xénon par exemple) qui contiennent une proportion d'au moins un desdits nucléides isomères excités, par exemple Niobium (93Nb41 m), Cadmium (111 Cd48m), Cadmium (113Cd48m), Césium (135Ce55m), Indium (115In49m), Etain (117Sn50m), Etain (119Sn50m), Tellure (125Te52m), Xénon (129Xe54m), Xénon (131Xe54m), Hafnium (178Hf72m), Hafnium (179Hf72m), Iridium (193Ir77m), Platine (195Pt78m), ou encore des alliages, des mélanges ou des composés chimiques incorporant une proportion d'un ou de plusieurs des susdits nucléides isomères excités.

4. Système d'échantillons « intriqués » selon la revendication 1 dans lequel l'un au moins desdits échantillons « intriqués » est sous une forme physique et / ou chimique différente des autres échantillons « intriqués », par exemple l'un en poudre et l'autre en feuille, ou encore l'un sous forme de solide, de poudre ou de gaz et l'autre incorporé dans des molécules porteuses injectables par exemple, ou dans des sels ou dans des molécules mises en solution.

5. Procédé de fabrication d'un système d'échantillons « intriqués » **caractérisé en ce que** l'on effectue les étapes suivantes:
(a) on prépare un ensemble d'échantillons (23, Fig. 3 - 12) contenant des noyaux d'au moins une sorte de nucléides isomères ayant au moins un état métastable,
(b) on procède à l'irradiation au moyen de rayons gamma au moins en partie intriqués, d'une énergie suffisante pour exciter certains desdits noyaux desdits nucléides isomères à au moins un état métastable, lesdits rayons gamma intriqués formant des groupes qui sont générés, par exemple, soit par une source de rayons gamma (14) émis en cascade, soit par un générateur de rayons gamma (28) provenant du Bremsstrahlung de particules accélérées, lesdits groupes de rayons gamma, lorsqu'ils sont intriqués, excitant lesdits noyaux correspondants dudit nucléide isomère répartis dans lesdits échantillons irradiés produits ensembles, et formant les échantillons « intriqués » (23, Fig. 3 - 12) dudit système d'échantillons « intriqués ».

6. Procédé selon la revendication 5 dans lequel les échantillons sont préalablement disposés sur au moins deux supports, par exemple des disques (31, 32), dans l'appareillage d'excitation effectuant la susdite irradiation, deux au moins de ces supports étant par la suite séparés.

7. Procédé selon la revendication 5 dans lequel les échantillons sont préalablement disposés sur un seul support dans l'appareillage d'excitation effectuant l'irradiation, ce support étant par la suite séparé en deux supports.

8. Utilisation du système d'échantillons « intriqué » selon la revendication 1 **caractérisée en ce que** l'on effectue les étapes suivantes pour commander à distance une désexcitation en employant lesdits échantillons « intriqués » (4, 8) :
(a) on sépare dans l'espace tout ou partie desdits échantillons « intriqués » dudit système d'échantillons « intriqués »,
(b) on exploite des liaisons quantiques entre des noyaux excités de certains desdits échantillons « intriqués », indépendamment des distances (7), des milieux les séparant et des milieux dans lesquels lesdits échantillons « intriqués » sont placés :
(i) en provoquant au moins une stimulation modulée de la désexcitation, par irradiation X ou gamma (3), par exemple obtenue au moyen d'une source de fer-55 (2), d'au moins un desdits échantillons « intriqués », dénommé échantillon « maître » (4), ladite stimulation modulée induisant, au moyen desdites liaisons quantiques, une désexcitation à distance de un ou plusieurs des autres échantillons « intriqués », dénommés échantillons « esclaves » (8), la susdite stimulation modulée appliquée audit échantillon « maître » caractérisant au moins une information ou au moins une commande à transmettre,
(ii) et, ou bien en déterminant, soit au moins une détection d'information, soit au moins une détection de commande à distance, au moyen d'au moins une mesure faite avec un détecteur de rayonnement gamma (10), d'au moins une désexcitation modulée supplémentaire (9) sur au moins une raie caractéristique d'au moins un susdit nucléide isomère contenu dans au moins un susdit échantillon « esclave » (8), ou bien en utilisant le rayonnement gamma issu de la désexcitation modulée supplémentaire d'au moins un susdit nucléide isomère contenu dans au moins un susdit échantillon « esclave », en tant que commande locale.

9. Utilisation selon la revendication 8 dans laquelle on emploie lesdits échantillons « intriqués » contenant lesdits noyaux excités d'au moins deux desdits nucléides isomères, dont les réponses gamma sont mesurées simultanément sur au moins un échantillon « esclave ».

10. Utilisation selon la revendication 8 dans laquelle on emploie lesdits échantillons « intriqués » contenant lesdits noyaux excités d'au moins un desdits nucléides isomères, dont la réponse gamma est composée d'une pluralité de raies dont au moins deux raies sont mesurées simultanément pour améliorer le niveau signal sur bruit lors de la mesure sur ledit ou lesdits échantillons « esclave ».

11. Utilisation selon la revendication 8 dans laquelle la susdite stimulation modulée est appliquée en amplitude sur au moins un desdits échantillons « maître ».

12. Utilisation selon la revendication 8 dans laquelle la susdite stimulation modulée est appliqué dans le temps sur au moins un desdits échantillons « maître ».

13. Utilisation selon la revendication 8 dans laquelle au moins deux supports, par exemple des disques, comprennent une pluralité de systèmes d'échantillons « intriqués » qui ont été disposés en relation entre eux sur au moins deux supports, appelés par la suite par convention supports « intriqués », par exemple en positionnant un échantillon « intriqué » de tout ou partie des systèmes d'échantillons « intriqués » sur chacun desdits supports selon un ordonnancement défini, lesdits supports étant positionnés en relation entre eux, par exemple synchrone, de telle façon qu'au moins un appareillage applique la détection de rayonnement gamma d'au moins une désexcitation modulée supplémentaire sur au moins un échantillon « intriqué », l'échantillon « esclave », situé sur au moins un des susdits supports, le support « esclave », lorsqu'au moins un appareillage applique la stimulation modulée de la désexcitation à au moins un échantillon « intriqué », l'échantillon « maître », appartenant au même système d'échantillons « intriqués », situé sur au moins un des autres susdits supports, le support « maître ».

14. Utilisation selon la revendication 8 dans laquelle une pluralité de systèmes d'échantillons « intriqués » sont agencées selon un ordonnancement défini permettant la transmission et la réception de messages complexes.

15. Utilisation selon la revendication 8 pour transmettre à distance des informations.

16. Utilisation du système d'échantillons « intriqué » selon la revendication 1 **caractérisée en ce que** l'on effectue les étapes suivantes pour commander à distance une désexcitation en employant lesdits échantillons « intriqués » (4, 8) :
(a) on sépare dans l'espace tout ou partie desdits échantillons « intriqués » dudit système d'échantillons « intriqués »,
(b) on exploite des liaisons quantiques entre des noyaux excités de certains desdits échantillons « intriqués », indépendamment des distances (7), des milieux les séparant et des milieux dans lesquels lesdits échantillons « intriqués » sont placés :
(i) en provoquant au moins une stimulation modulée de la désexcitation, par irradiation X ou gamma (3), par exemple obtenue au moyen d'une source de fer-55 (2), d'au moins un desdits échantillons « intriqués », dénommé échantillon « maître » (4), ladite stimulation modulée induisant, au moyen desdites liaisons quantiques, une désexcitation à distance de un ou plusieurs des autres échantillons « intriqués », dénommés échantillons « esclaves » (8),
(ii) et en utilisant au moins un susdit échantillon « esclave », comme produit dont l'irradiation est télécommandée à distance à partir dudit échantillon « maître » pour irradier l'environnement dudit échantillon « esclave » à l'exception du corps humain ou animal.

## Claims

1. System of "entangled" samples comprising at least one kind of isomer nuclides in which at least one of the aforesaid isomer nuclides is excited to at least one metastable state which de-energizes by emitting gamma rays, **characterized in that** groups of two or several excited nuclei, of one or several of the aforesaid excited isomer nuclides of the aforesaid samples, are entangled between them and are distributed in whole or in part of the aforesaid samples, thereafter called by convention "entangled" samples, said "entangled" samples (4, 8) being able to be separated in space (7) and presenting quantum connections between some of the excited nuclei of the aforesaid excited isomer nuclides contained in these separate samples.

2. System of "entangled" samples according to claim 1 in which the aforementioned "entangled" samples contain the aforementioned excited nuclei of at least one kind of the aforesaid excited isomer nuclides having at least one metastable state with a half-life duration of one microsecond to 50 years, for example Niobium (93Nb41 m), Cadmium (111 Cd48m), Cadmium (113Cd48m), Cesium (135Ce55m), Indium (115In49m), Tin (117Sn50m), Tin (119Sn50m), Tellurium (125Te52m), Xenon (129Xe54m), Xenon (131Xe54m), Hafnium (178Hf72m), Hafnium (179Hf72m), Iridium (193Ir77m), or Platinum (195Pt78m), the aforementioned "entangled" samples being able to be transferred over large distances and to wait long periods of time, if their half-life allows it, while being always likely to be deenergized.

3. System of "entangled" samples according to claim 1 in which the aforementioned "entangled" samples are under any physical or chemical form, for example solids in sheet or powder, liquids or gases (case of Xenon for example) which contain a proportion of at least one of the aforesaid excited isomer nuclides, for example Niobium (93Nb41 m), Cadmium (111Cd48m), Cadmium (113Cd48m), Cesium (135Ce55m), Indium (115In49m), Tin (117Sn50m), Tin (119Sn50m), Tellurium (125Te52m), Xenon (129Xe54m), Xenon (131Xe54m), Hafnium (178Hf72m), Hafnium (179Hf72m), Iridium (193Ir77m), Platinum (195Pt78m), or some alloys, mixtures or chemical compounds incorporating a proportion of one or several of the aforesaid excited isomer nuclides.

4. System of "entangled" samples according to claim 1 in which one at least of the aforesaid "entangled" samples is under a physical form and/or a chemical form, different from the other "entangled" samples, for example one in powders and the other in leafs, or yet, one in the form of solid, powder, or gas, and the other added into injectable carrying molecules for example, or in salts or molecules put in solution.

5. Manufacturing process of a system of "entangled" samples **characterized in that** one carries out the following stages:
(a) one prepares a set of samples (23, fig. 3 - 12) containing nuclei of at least one kind of isomer nuclides having at least one metastable state,
(b) one carries out the irradiation by means of gamma rays at least partly entangled, of a sufficient energy to excite certain of the aforesaid nuclei of the aforesaid isomer nuclides to at least one metastable state, the aforementioned entangled gamma rays forming groups which are generated, for example, either by a source of gamma rays (14) emitted in a cascade, or by a generator of gamma rays (28) coming from Bremsstrahlung of accelerated particles, the aforementioned groups of gamma rays, when they are entangled, exciting the aforementioned corresponding nuclei of said isomer nuclide distributed in the aforementioned irradiated samples produced together, and forming the "entangled" samples (23, fig. 3 - 12) known as the system of "entangled" samples.

6. Process according to claim 5 in which the samples are laid out beforehand on at least two supports, for example some discs (31, 32), in the excitation apparatus carrying out the aforesaid irradiation, on at least two of these supports that are thereafter separated.

7. Process according to claim 5 in which the samples are laid out beforehand on only one support in the equipment of excitation carrying out the irradiation, this support being thereafter separated into two supports.

8. Use of the system of "entangled" samples according to claim 1 **characterized in that** one carries out the following steps to remotely command a de-energizing by employing the aforementioned "entangled" samples (4, 8):
(a) one separates in space whole or part of the aforesaid "entangled" samples from the aforesaid system of "entangled" samples,
(b) one exploits quantum connections between excited nuclei of certain of the aforesaid "entangled" samples, independently of the distances (7), of the mediums separating them, and of the mediums in which the aforementioned "entangled" samples are placed:
(i) by causing at least one modulated stimulation of de-energizing, by irradiation X or gamma (3), for example obtained by means of a source of iron-55 (2), on at least one of the aforesaid "entangled" samples, named "master" sample (4), the aforementioned modulated stimulation inducing, with the means of the aforesaid quantum connections, a remote de-energizing of one or more of the other "entangled" samples, named "slaves" samples (8), the aforesaid modulated stimulation applied to the "master" sample characterizing at least one information or at least one command to be transmitted,
(ii) and, or while determining, either at least one detection of information, or at least one detection of remote control, by means of at least one measurement made with a detector of gamma ray (10), of at least one additional modulated de-energizing (9) on at least one line characteristic of at least one aforesaid isomer nuclide contained in at least one aforesaid "slave" sample (8), or by using the gamma ray resulting from the additional modulated de-energizing of at least one aforesaid isomer nuclide contained in at least one aforesaid "slave" sample, as a local command.

9. Use according to claim 8 in which one employs the aforementioned "entangled" samples containing the aforementioned excited nuclei of at least two of the aforesaid isomer nuclides, whose answers gamma are measured simultaneously on at least one "slave" sample.

10. Use according to claim 8 in which one employs the aforementioned "entangled" samples containing the aforementioned excited nuclei of at least one of the aforesaid isomer nuclides, of which the gamma answer is made up of a plurality of lines whose at least two lines are measured simultaneously to improve the signal to noise ratio during measurement on one of the aforementioned or several of the aforementioned "slave" samples.

11. Use according to claim 8 in which the aforesaid modulated stimulation is applied in amplitude modulation to at least one of the aforesaid "master" samples.

12. Use according to claim 8 in which the aforesaid modulated stimulation is applied in time modulation to at least one of the aforesaid "master" samples.

13. Use according to claim 8 in which at least two supports, for example such as discs, include a plurality of systems of "entangled" samples which were laid out in relation to each other on at least two supports, called thereafter by convention "entangled" supports, for example by positioning an "entangled" sample of whole or part of the systems of "entangled" samples on each one of the aforesaid supports according to a defined scheduling, the aforementioned supports being positioned in relation to each other, for example synchronous, in such way that at least one apparatus applies the detection of gamma ray of at least one additional modulated de-energizing to at least one "entangled" sample, the "slave" sample, located on at least one of the aforesaid supports, the "slave" support, when at least one apparatus applies the modulated stimulation of de-energizing to at least one "entangled" sample, the "master" sample, pertaining to the same system of "entangled" samples, located on at least one of the other aforesaid supports, the "master" support.

14. Use according to claim 8 in which a plurality of systems of "entangled" samples are arranged according to a definite scheduling allowing the transmission and the reception of complex messages.

15. Use according to claim 8 to transmit information remotely.

16. Use of the system of "entangled" samples according to claim 1 **characterized in that** one carries out the following steps to remotely command a de-energizing by employing the aforementioned "entangled" samples (4, 8):
(a) one separates in space whole or part of the aforesaid "entangled" samples of the aforesaid system of "entangled" samples,
(b) one exploits some quantum connections between excited nuclei of certain of the aforesaid "entangled" samples, independently of the distances (7), of the mediums separating them, and of the mediums in which the aforementioned "entangled" samples are placed:
(i) by causing at least one modulated stimulation of de-energizing, by irradiation X or gamma (3), for example obtained by means of a source of iron-55 (2), of at least one of the aforesaid "entangled" samples, named "master" sample (4), the aforementioned modulated stimulation inducing, with the means of the aforesaid quantum connections, a remote de-energizing of one or more of the other "entangled" samples, named "slaves" samples (8),
(ii) and by using at least one aforesaid "slave" sample, as a product whose irradiation is operated by remote control from the aforementioned "master" sample to irradiate the environment of said "slave" sample, except for the use in human body or in animal body.

## Patentansprüche

1. System verschränkter Proben, die mindestens eine Art isomerer Nuklide enthalten, in dem mindestens einer dieser isomeren Nuklide angeregt ist mit mindestens einem metastabilen Zustand der sich durch Aussendung von Gammastrahlung entregt, **dadurch gekennzeichnet** von zwei oder mehreren Gruppen von Kernen des oder der sogenannten erregten isomeren Nukliden der sogenannten Proben, sind untereinander verschränkt und sind ganz oder zum Teil in diesen Proben verteilt, die nach einer Konvention "verschränkte" Proben genannt werden, diese sogenannten verschränkten Proben (4, 8) können im Raum getrennt werden (7) und weisen quantische Verbindungen auf zwischen einzelnen erregten Kernen der sogenannten erregten isomeren Nuklide enthalten in diesen getrennten Proben.

2. System verschränkter Proben nach Anspruch 1, in dem die sogenannten verschränkten Proben die sogenannten erregten Kerne enthalten mit mindestens einer Sorte der sogenannten erregten isomeren Nuklide mit mindestens einem metastabilen Zustand einer Dauer der Halbwertszeit von einer Mikrosekunde bis zu 50 Jahren, z.B. Niob (93Nb41m), Cadmium (111Cd48m), Cadmium (113Cd48m), Cäsium (135Ce55m), Indium (115In49m), Zinn (117Sn50m), Zinn (119Sn50m), Tellur (125Te52m), Xenon (129Xe54m) Xenon (131Xe54m), Hafnium (178Hf72m), Hafnium (179Hf72m), Iridium (193Ir77m) oder Platin (195Pt78m), die sogenannten verschränkten Proben können über weite Entfernungen laufen und lange Zeit ausharren wenn ihre Halbwertszeit es erlaubt, immer empfänglich entregt zu werden.

3. System verschränkter Proben nach Anspruch 1, in dem die sogenannten verschränkten Proben in irgendeiner physikalischen oder chemischen Form sind, z.B. feinschichtige oder pulverartige Festkörper, Flüssigkeiten oder Gase (z.B. im Fall des Xenon), die einen Anteil von mindestens einem der sogenannten erregten isomeren Nuklide enthalten, z.B. Niob (93Nb41m), Cadmium (111 Cd48m), Cadmium (113Cd48m), Cäsium (135Ce55m), Indium (115In49m), Zinn (117Sn50m), Zinn (119Sn50m), Tellur (125Te52m), Xenon (129Xe54m), Xenon (131Xe54m), Hafnium (178Hf72m), Hafnium (179Hf72m), Iridium (193Ir77m), Platin (195Pt78m) oder Legierungen, Mischungen oder chemische Verbindungen welche eine Proportion eines oder mehrere der genannten erregten isomeren Nuklide inkorporieren.

4. System verschränkter Proben nach Anspruch 1, in dem mindestens eine der genannten verschränkten Proben von anderer physikalischer und / oder chemischer Form ist von den z. B. einer in Pulverform und der andere feinschichtig oder ein Festkörper, pulverförmig oder ein Gas und der andere inkorporiert in injektionsfähige Trägermoleküle z. B., oder in Salzen oder in Molekülen angesetzt als Lösungen.

5. Verfahren zur Herstellung eines Systems "verschränkter" Proben **dadurch gekennzeichnet** bei Durchführung der folgenden Schritte :
(a) man bereitet man eine Reihe von Proben vor (23, Fig. 3 - 12), die Kerne von mindestens einer Art isomerer Nuklide enthalten mit mindestens einem metastabilen Zustand,
(b) man leite eine Bestrahlung mit Gammastrahlen ein die zu mindestens teilweise verschränkt sind, die eine ausreichende Energie besitzen, um einige der genannten Kerne zu erregen dieser isomeren Nuklide in mindestens einen metastabilen Zustand, die sogenannten verschränkten GammaStrahlen bilden Gruppen die erzeugt werden, zum Beispiel sei durch eine Quelle der Gammastrahlung (14), kaskadenförmig ausgesandt oder von einem Gammastrahlengenerator (28) aus der Bremsstrahlung beschleunigter Teilchen, diese sogenannten Gruppen der Gammastrahlung, wenn sie verschränkt sind erregen die sogenannten Kerne der entsprechenden isomeren Nuklide verteilt in bestrahlten Proben zusammen produziert und bilden die "verschränkten" Proben (23, Fig. 3 - 12) des sogenannten Systems "verschränkter" Proben.

6. Verfahren nach Anspruch 5, in dem die Proben auf mindestens zwei Trägern disponiert sind z.B. Platten (31, 32), in den Geräten zur Erregung, die die genannte Bestrahlung erzeugen, mindestens zwei dieser Träger danach getrennt werden.

7. Verfahren nach Anspruch 5, in dem die Proben auf einen einzigen Träger in die Geräte zur Erregung, die die Bestrahlung erzeugen disponiert sind, Träger der danach in zwei Träger getrennt werde.

8. Nutzung des Systems "verschränkter" Proben nach Anspruch 1, **dadurch gekennzeichnet**, in dem man die folgenden Schritte zur Fernsteuerung der Deexcitation befolgt, indem man die sogenannten verschränkten Proben verwendet (4, 8) :
(a) man trennt im Raum alle oder einen Teil der verschränkten Proben des Systems verschränkter Proben,
(b) man nutzt die quantischen Verbindungen zwischen den erregten Kernen der sogenannten "verschränkten" Proben, unabhängig von Entfernungen (7), der Umwelt die sie trennt, und die Umwelt in der diese sogenannten "verschränkten" Proben platziert sind,
(i) indem man mindestens eine modulierte Stimulation der Deexcitation hervorruft durch Bestrahlung von Röntgen- oder Gammastrahlen (3), beispielsweise erhalten durch die Verwendung einer Quelle von Eisen-55 (2) mit mindestens einer dieser "verschränkten" Proben genannt "Masterprobe" (4), die sogenannte modulierte Stimulation ist induziert mittels der sogenannten quantischen Verbindungen, eine Deexcitation auf Distanz von einer oder mehreren der anderen "verschränkten" Proben genannt "Sklavenproben" (8), die oben genannte modulierte Stimulation angewendet an der besagten "Masterprobe" kennzeichnet mindestens eine übermittelbare Information oder einen übermittelbaren Antrieb ;
(ii) und, oder deutlicher, mindestens eine Erkennung von Informationen, mindestens eine Erkennung der Fernbedienung, mittels mindestens einer Messung durch einen Detektor der Gammastrahlung (10) von mindestens einer zusätzlichen modulierten Deexcitation (9) auf mindestens einem charakteristischen Streifen von mindestens einem obengenannte isomeren Nuklid enthalten in mindestens einer obengenannten "Sklavenprobe" (8), oder durch Gebrauch der Gammastrahlung aus der zusätzlichen modulierten Deexcitation von mindestens einem obengenannten isomeren Nuklid enthalten in mindestens einer obengenannten "Sklavenprobe".

9. Verwendung nach Anspruch 8, in dem man die sogenannten "verschränkten" Proben verwendet, die die sogenannten erregten Kerne enthalten von mindestens zwei dieser isomeren Nuklide, deren Gammaerwiderungen gleichzeitig gemessen werden auf mindestens einer "Sklavenprobe".

10. Verwendung nach Anspruch 8, bei dem man die sogenannten "verschränkten" Proben verwendet, die die sogenannten erregten Kerne enthalten von mindestens einem dieser isomeren Nuklide, deren Gammaerwiderungen aus einer Vielzahl von Streifen besteht, davon mit mindestens zwei Streifen gleichzeitig gemessen werden des Signal-Rausch-Verhältnis zur Verbesserung auf dieser oder diesen "Sklavenproben".

11. Verwendung nach Anspruch 8, bei dem die genannte modulierte Stimulation im Umfang angewandt wird auf mindestens einer dieser "Masterproben".

12. Verwendung nach Anspruch 8, in der die genannten modulierte Stimulation in der Zeit angewandt wird auf mindestens einer dieser "Masterproben".

13. Verwendung nach Anspruch 8, in dem mindestens zwei Träger, z.B. Platten, eine Vielzahl von "verschränkten" Proben enthalten die in Verbindung untereinander angeordnet wurden auf mindestens zwei Trägern, die Nachfolgend laut Vereinbarung "verschränkte" Träger genannt werden z. B. indem man eine "verschränkte" Probe der Gesamtheit oder eines Teils des Systems "verschränkter" Proben auf jeden dieser Träger nach einer definierten Anordnung positioniert, diese Träger sind in Verbindung untereinander positioniert, beispielsweise Synchron, so dass mindestens ein Gerät die Erkennung von Gammastrahlung aufführt von mindestens einer zusätzlichen modulierten Deexcitation auf mindestens einer "verschränkte" Probe, genannt die "Sklavenprobe", die sich auf mindestens einem des oben genannten Träger, den "Sklaventräger" befindet, wenn mindestens ein Gerät die modulierte Stimulation der Deexcitation auf mindestens einer "verschränkten" Probe, genannt die "Masterprobe", gehörend zum gleichen System "verschränkter" Proben sich befindend auf mindestens einem der anderen oben genannten Träger, genannt der "Masterträger";

14. Verwendung nach Anspruch 8, bei dem eine Vielzahl des Systems "verschränkter" Proben nach einer definierten Anweisung angeordnet sind, welche die Übermittlung und den Empfang von komplexen Nachrichten erlauben.

15. Verwendung nach Anspruch 8, um auf Entfernung Informationen zu übermitteln.

16. Verwendung des Systems "verschränkter" Proben nach Anspruch 1 **gekennzeichnet** in dem man die folgenden Schritte durchführt zur Fernsteuerung einer Deexcitation unter Verwendung der sogenannten "verschränkten" Proben (4, 8):
(a) man trennt im Raum alle oder einen Teil der genannten "verschränken" Proben des Systems "verschränkter" Proben,
(b) man nutzt die quantischen Verbindungen zwischen den erregten Kernen, einiger dieser "verschränkten" Proben, unabhängig von Entfernungen (7), des Umfeldes das sie trennt und des Umfeldes in denen diese "verschränkten" Proben platziert sind :
(i) indem man zumindest eine modulierte Stimulation der Deexcitation hervorruft, durch Bestrahlung mit Röntgen-X oder Gammastrahlen (3), beispielsweise durch die Verwendung einer Eisen-55 Quelle (2) von mindestens einer dieser "verschränkten" Proben, genannt "Masterprobe" (4), diese modulierte Stimulation induziert mittels der sogenannten quantischen Verbindungen eine Deexcitation auf Entfernung von einem oder mehreren der anderen "verschränkten" Proben, genannt "Sklavenproben" (8),
(ii) und in dem man mindestens eine obengenannte "Sklavenprobe", als Produkt dessen Bestrahlung fernbedient ist von der sogenannten "Masterprobe" zur Bestrahlung des Umfeldes der "Sklavenprobe" mit Ausnahme des Körpers von Mensch oder Tier.
